# EUROPÄISCHE PATENTSCHRIFT

(11) **EP 4 067 742 B1**
(45) Veröffentlichungstag und Bekanntmachung des Hinweises auf die Patenterteilung: **21.08.2024**
(21) Anmeldenummer: 22164931.2
(22) Anmeldetag: 29.03.2022
(51) Int. Cl.: F23D 14/48

(54) **VERFAHREN ZUR BEFESTIGUNG EINER GASDÜSE AN EINEM GASVENTIL, GASDÜSE UND HEIZGERÄT**
METHOD FOR ATTACHING A GAS NOZZLE TO A GAS VALVE, GAS NOZZLE AND HEATER
PROCÉDÉ DE FIXATION D'UNE BUSE À GAZ SUR UNE SOUPAPE À GAZ, BUSE À GAZ ET APPAREIL DE CHAUFFAGE

(30) Priorität: 30.03.2021 DE 102021108001
(43) Veröffentlichungstag der Anmeldung: 05.10.2022
(73) Patentinhaber: Vaillant GmbH, 42859 Remscheid NRW (DE)
(72) Erfinder: Legrand, Norbert, 44521 Oudon (FR)
(74) Vertreter: Popp, Carsten

(56) Entgegenhaltungen:
- EP-A1- 2 336 638
- EP-A1- 2 597 369
- DE-B3- 102004 007 123
- US-A- 4 128 391
- US-A1- 2016 161 114

## Beschreibung

Die Erfindung betrifft ein Verfahren zur Befestigung einer Gasdüse an einem Gasventil, eine Einheit aus einer Gasdüse und einem Gasventil und ein Heizgerät.

Gasbetriebene Heizgeräte nach dem Stand der Technik umfassen ein Gasventil, welches die Gaszufuhr in den Brenner regelt. Vom Gasventil strömt das zu verbrennende Gas in eine Gasdüse, die es (gemeinsam mit einem der Gasdüse zugeführten Luftstromes) in den Ansaugkanal des Brenners einbringt.

Die Verbindung von Gasventil und Gasdüse erfolgt nach dem Stand der Technik mittels Befestigungsclips oder Schrauben. Aufgrund des geringen zur Verfügung stehenden Bauraums muss die Verbindung sehr kompakt ausgeführt werden, insbesondere auch um eine platzsparende Montage zu ermöglichen. Gleichzeitig können auf diese Verbindung im Betrieb relativ hohe Kräfte und/oder Momente wirken, die demnach dauerhaft aufgenommen werden müssen.

Die DE 10 2004 007 123 B3 schlägt ein Mischvorrichtung für einen Gasbrenner vor, umfassend ein Gehäuse und eine Venturi- Düse, wobei die Venturi-Düse derart in das Gehäuse integriert ist, dass Gehäuse und Venturi-Düse als monolithische Einheit ausgebildet sind, wobei an der monolithischen Einheit ein Gasregelgerät mit einem Gasauslassstutzen angreift, wobei der Gasauslassstutzen in eine Ausnehmung der monolithischen Einheit eingreift.

Die US 4 128 391 A hat einen Brenneranordnung zum Schweißen, Löten u.ä. zum Gegenstand, bei dem Brennerspitze in eine Reguliereinrichtung eingebracht wird und mittels einem Sicherungsbügel befestigt wird.

Die US 2016/0161114 A1 betrifft eine Mischeinrichtung für einen vormischenden Brenner, bei der ein Gemisch aus Brenngas und Verbrennungsluft einem Gebläse zugeführt wird, umfassend eine Venturidüse in die ein Gasstrom eingeleitet wird. Dabei weicht eine Rotationsachse des Gebläses von einer Achse der Venturidüse ab, wodurch eine bauraumsparende Anordnung eines Gasventils ermöglicht wird.

Bei den bekannten Lösungen für die Verbindung von Gasventil und Gasdüse hat sich gezeigt, dass diese häufig den Belastungen, insbesondere während Wartungsarbeiten oder Montage, nicht standhält. Ein Versagen der Verbindung kann austretendes Gas zur Folge haben.

Hiervon ausgehend ist es Aufgabe der Erfindung, ein Verfahren zur Befestigung einer Gasdüse an einem Gasventil für ein Heizgerät vorzuschlagen, das die die geschilderten Probleme des Standes der Technik zumindest teilweise überwindet und insbesondere den Anforderungen an hohe Stabilität und eine kompakte Bauform gerecht wird.

Zudem soll das vorzuschlagende Verfahren kostengünstig und mit einfachen Mitteln durchführbar sein.

Diese Aufgaben werden gelöst durch die Merkmale der unabhängigen Patentansprüche. Weitere vorteilhafte Ausgestaltungen der hier vorgeschlagenen Lösung sind in den abhängigen Patentansprüchen angegeben. Es wird darauf hingewiesen, dass die in den abhängigen Patentansprüchen aufgeführten Merkmale in beliebiger, technologisch sinnvoller, Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu trägt ein Verfahren zur Befestigung einer Gasdüse an einem Gasventil für ein Heizgerät bei, das zumindest die folgenden Schritte umfasst:
a) Einführen (mindestens) eines Verbindungsbereiches der Gasdüse in (mindestens) einen Gasaustrittsbereich des Gasventils mit einer zweiten Fügerichtung,
b) Einbringen (mindestens) eines Befestigungselementes durch (mindestens) einen Befestigungsbereich der Gasdüse in das Gasventil mit einer ersten Fügerichtung, die von der zweiten Fügerichtung abweicht.

Die Schritte a) und b) können bei einem regulären Verfahrensablauf zumindest einmal in der angegeben Reihenfolge und/oder sequenziell durchgeführt werden.

Gemäß einem Schritt a) erfolgt ein Einführen eines Verbindungsbereiches der Gasdüse in einen Gasaustrittsbereich des Gasventils mit einer zweiten Fügerichtung. Der Verbindungsbereich kann ein hervorstehendes Formelement der Gasdüse sein, der bevorzugt mit einem angrenzenden Formelement einteilig verbunden oder ausgeführt ist. Der Verbindungsbereich kann ein zumindest teilweise freiliegender, insbesondere gerader Hohlzylinder sein, der nach dem Einführen in den Gasaustrittsbereich des Gasventils zumindest teilflächig, bevorzugt vollflächig umschlossen wird. Mit anderen Worten kann der Verbindungsbereich im Gasaustrittsbereich des Gasventils von einem korrespondierenden geometrischen Formelement des Gasventils aufgenommen werden. In vorteilhafter Weise kann so eine sichere, insbesondere gasdichte Verbindung für den Gastransport vom Gasaustrittsbereich in die Gasdüse durch den Verbindungsbereich der Gasdüse erreicht werden. Vorteilhaft ist die Verbindung insbesondere drehmomentfest für Rotationskräfte von der Gasdüse relativ zum Gasventil. Das Einführen erfolgt dabei entlang einer zweiten Fügerichtung.

Der Verbindungsbereich ist so ausgestaltet, dass aus dem Gasaustrittsbereich des Gasventils austretendes Gas durch den Verbindungsbereich in die Gasdüse geleitet werden kann. Der Verbindungsbereich kann (innenliegend) einen Strömungspfad für das in die Gasdüse eintretende Gas und (außenliegend) eine Anlage- und/oder Ausrichtfläche hin zu dem Auslass bzw. Gasaustrittsbereich des Gasventils ausbilden.

Bevorzugt ist ein einzelner Verbindungsbereich vorgesehen, wenn das Gasventil mit einem einzelnen Gasaustrittsbereich und die Gasdüse mit einem einzelnen Gaseintrittsbereich ausgeführt sind.

Zwischen dem Gasaustrittsbereich des Gasventils und dem Verbindungsbereich kann eine gasdichte Verbindung hergestellt werden. Beispielsweise kann hierzu im Verbindungsbereich der Gasdüse und/oder im Gasaustrittsbereich des Gasventils ein Dichtelement, beispielsweise ein Dichtring, vorgesehen sein und eine Dichtfläche im korrespondierenden Bereich des jeweils anderen Bauteils.

Gemäß Schritt b) wird das Befestigungselement in einen Befestigungsbereich der Gasdüse in das Gasventil mit einer ersten Fügerichtung eingebracht, die von der zweiten Fügerichtung abweicht. Erste Fügerichtung und zweite Fügerichtung können demnach einen Winkel zueinander definieren bzw. einschließen, der beispielsweise im Bereich von 30 bis 120 Winkelgrad liegen kann.

Die Gasdüse umschließt dabei eine Kante des Gasventils zumindest teilweise , wobei der Verbindungsbereich und das Befestigungselement in verschiedene, der Kante benachbarte Seiten des Gasventils eingebracht werden. Mit anderen Worten bildet die Gasdüse bevorzugt selbst eine Kante aus, die mit einer Kante des Gasventils korrespondiert und diese teilweise umschließt. Der Verbindungsbereich und der Gasaustrittsbereich sind einer benachbarten Seite der Kante und der Befestigungsbereich der Gasdüse der anderen benachbarten Seite der Kante zugeordnet. In vorteilhafter Weise kann durch ein Umschließen einer Kante des Gasventils durch die Gasdüse eine sehr stabile Verbindung geschaffen werden.

Eine Kante liegt insbesondere dort vor, wo zwei Außenflächen des Gasventils bzw. der Gasdüse aufeinandertreffen. Bevorzugt ist, dass die Kante am Gasventil eine Art Erhebung, Vorsprung, etc. an der Außenform des Gasventils und/oder eine Art Einkerbung, Rücksprung, etc. in der Außenform der Gasdüse bildet. Der von den (bevorzugt im Wesentlichen ebenen) Außenflächen eingeschlossene Winkel liegt insbesondere jeweils im Bereich von ca. 90°, kann jedoch auch in einem anderen Bereich liegen. Die gegenüberliegenden Außenflächen, die jeweils eine Kante begrenzen, können zueinander ausgerichtet, parallel verlaufend und/oder flächig überdeckend ausgeführt sein (im montierten Zustand).

Die Gasdüse kann im gefügten Zustand mit dem Befestigungsbereich und/oder im Umfeld des Verbindungsbereiches flächig am Gasventil anliegen, also diese mit der (vorbestimmten) Auflagefläche (umfassend bzw. vollständig) berühren. Auch diese Ausgestaltung kann vorteilhaft die Stabilität der Verbindung, insbesondere gegenüber Rotationsbelastungen, verbessern.

Das Befestigungselement kann beabstandet zu der Kante eingebracht werden. Mit anderen Worten bedeutet dies insbesondere, dass ein Befestigungselement mit einem Bereich einer Außenwand des Gasventils zusammenwirkt bzw. verbunden wird, der nicht unmittelbar an der Kante liegt, sondern davon entfernt. Der Abstand kann gleichfalls eine Erhöhung der Stabilität der Verbindung zwischen Gasdüse und Gasventil bewirken, weil aufgrund der Hebelwirkung des Abstandes beispielsweise bei Rotationsbelastungen der Verbindung die Kräfte auf das Befestigungselement reduziert werden. Die konkrete Ausgestaltung ist insbesondere von der äußeren Form des Gasventils abhängig ausgewählt.

Der Befestigungsbereich sowie der das Gasventil umschließende bzw. der am Gasventil anliegende Außenbereich kann bezüglich Materialwahl und geometrischer Form so ausgestaltet sein, dass Verwindungen aufgrund der zu erwartenden Belastungen im Betrieb reduziert oder sogar weitestgehend ausgeschlossen werden können. Damit kann ein Materialversagen verhindert und/oder eine sichere verwindungssteife Verbindung zwischen Gasdüse und Gasventil erreicht werden.

Als Befestigungselement ist eine Schraube bzw. Schraubverbindung bevorzugt. Die Schraube wird dabei bevorzugt durch den Befestigungsbereich der Gasdüse geführt und im Gasventil verankert bzw. eingeschraubt. Gleichwohl sind alternativ oder kumulativ auch andere Befestigungselemente einsetzbar, beispielsweise ein auskragendes Befestigungselement des Befestigungsbereiches der Gasdüse, das in einen korrespondierenden Bereich am Gasventil einrastet.

Eine erste Fügerichtung des Befestigungselementes kann (im Wesentlichen) senkrecht zur zweiten Fügerichtung des Verbindungsbereiches der Gasdüse in den Gasaustrittsbereich des Gasventils gemäß Schritt a) sein. Eine erste Fügerichtung bezeichnet hier die Richtung, entlang der das Befestigungselement in das Gasventil eingebracht wird. Eine zweite Fügerichtung ist die Richtung, entlang der der Verbindungsbereich der Gasdüse in das Gasventil eingebracht wird. Diese Ausgestaltung kann beispielsweise durch ein Umschließen einer (senkrechten) Kante des Gasventils durch die Gasdüse verwirklicht werden. Vorteilhaft kann durch senkrecht zueinander angeordnete Fügerichtungen die Stabilität der Verbindung weiter erhöht werden.

Es versteht sich, dass nach dem vorgeschlagenen Verfahren zwischen der ersten Fügerichtung des Befestigungselementes und der zweiten Fügerichtung des Verbindungsbereiches der Gasdüse in den Gasaustrittsbereich des Gasventils auch andere Winkel als rechte Winkel umschließen können. Bevorzugt sind Winkel im Bereich zwischen 20° und 160°, zwischen 40° und 140° oder zwischen 60° und 120°. Die Wahl des Winkels kann von der konkreten Ausgestaltung von Gasventil und Gasdüse und den baulichen Gegebenheiten im Heizgerät abhängig sein. In diesem Winkelbereich kann eine vorteilhaft verbesserte Stabilität der Verbindung erreicht werden.

Eine Strömungsrichtung eines Gasstromes (insbesondere Luftstromes) durch die Gasdüse (bzw. die Lage des Strömungskanals für die Luft) kann senkrecht zur zweiten Fügerichtung des Verbindungsbereiches der Gasdüse in den Gasaustrittsbereich des Gasventils gemäß Schritt a) sein. Vorteilhaft kann das Gasventil so in kompakter Bauform neben dem Luftansaugkanal des Brenners angeordnet werden.

Ein weiterer Aspekt betrifft eine Gasdüse und ein Gasventil eines Heizgerätes, die (mindestens) einen Befestigungsbereich für (mindestens) ein Befestigungselement und (mindestens) einen Verbindungsbereich zur Verbindung mit (mindestens) einem Gasaustrittsbereich umfassen, wobei das Befestigungselement und der Verbindungsbereich voneinander abweichende Fügerichtungen aufweisen. Es ist möglich, dass das Befestigungselement eine zentrale Achse ausbildet, entlang derer dieses zwischen Gasdüse und Gasventil wirkt (z.B. erste Fügeachse, die parallel zur ersten Fügerichtung ist). Es ist möglich, dass der Verbindungsbereich (ebenfalls) eine zentrale Achse ausbildet, entlang derer dieser in das Gasventil eingeführt wird/ist (z.B. zweite Fügeachse, die parallel zur zweiten Fügerichtung ist). Die erste Fügeachse und die zweite Fügeachse können bei der Gasdüse mit einem Winkel zueinander ausgeführt sein. Die vorgeschlagene Gasdüse ermöglicht eine einfache, kompakte dennoch sehr stabile Befestigung an einem Gasventil.

Nach einer bevorzugten Ausgestaltung der Gasdüse und des Gasventils können die Fügerichtungen von Befestigungselement und Verbindungsbereich rechtwinklig zueinander ausgerichtet sein.

Nach einer weiteren bevorzugten Ausgestaltung der Gasdüse und des Gasventils kann im Verbindungsbereich ein Dichtbereich vorgesehen sein. Der Dichtbereich kann dabei ein Dichtelement aufweisen oder eine Dichtfläche sein.

Nach einer weiteren bevorzugten Ausgestaltung kann die Gasdüse aus Kunststoff hergestellt sein. Nach dem Stand der Technik sind eine Vielzahl geeigneter Kunststoffe bekannt. Alternativ kann die Gasdüse auch aus einem metallischen Material bestehen, beispielsweise Stahl, oder auch aus einer Kombination verschiedener Materialien, beispielsweise Kunststoff und Metall.

Ein weiterer Aspekt bezieht sich auf eine (gefügte bzw. miteinander befestigte) Einheit aus einem Gasventil und einer hier vorgeschlagenen Gasdüse.

Ein weiterer Aspekt bezieht sich auf ein Heizgerät, aufweisend eine hier vorgeschlagene Einheit aus einem Gasventil und einer Gasdüse oder eine hier vorgeschlagene Gasdüse.

Die Erläuterungen zum Verfahren können auch zur Charakterisierung der hier angegebenen Vorrichtungen herangezogen werden, und umgekehrt. Insbesondere kann mit dem Verfahren eine (gefügte bzw. miteinander befestigte) Einheit aus einem Gasventil und einer hier vorgeschlagenen Gasdüse hergestellt werden.

Hier werden somit ein Verfahren zur Befestigung einer Gasdüse an einem Gasventil für ein Heizgerät, eine Gasdüse, eine Einheit aus einer Gasdüse und einem Gasventil und ein Heizgerät angegeben, welche die mit Bezug auf den Stand der Technik geschilderten Probleme zumindest teilweise lösen. Insbesondere tragen das Verfahren, die Gasdüse, die Einheit aus Gasdüse und Gasventil und das Heizgerät jeweils zumindest dazu bei, die Befestigung einer Gasdüse an einem Gasventil eines Heizgerätes ausreichend stabil für auftretende Belastungen bei gleichzeitiger kompakter Bauform der Verbindung zu gestalten.

Vorsorglich sei angemerkt, dass die hier verwendeten Zahlwörter ("erste", "zweite") vorrangig (nur) zur Unterscheidung von mehreren gleichartigen Gegenständen, Größen oder Prozessen dienen, also insbesondere keine Abhängigkeit und/oder Reihenfolge dieser Gegenstände, Größen oder Prozesse zueinander zwingend vorgeben. Sollte eine Abhängigkeit und/oder Reihenfolge erforderlich sein, ist dies hier explizit angegeben oder es ergibt sich offensichtlich für den Fachmann beim Studium der konkret beschriebenen Ausgestaltung. Soweit ein Bauteil mehrfach vorkommen kann ("mindestens ein"), kann die Beschreibung zu einem dieser Bauteile für alle oder ein Teil der Mehrzahl dieser Bauteile gleichermaßen gelten, dies ist aber nicht zwingend.

Die Erfindung sowie das technische Umfeld werden nachfolgend anhand der beiliegenden Figuren näher erläutert. Es ist darauf hinzuweisen, dass die Erfindung durch die angeführten Ausführungsbeispiele nicht beschränkt werden soll. Insbesondere ist es, soweit nicht explizit anders dargestellt, auch möglich, Teilaspekte der in den Figuren erläuterten Sachverhalte zu extrahieren und mit anderen Bestandteilen und Erkenntnissen aus der vorliegenden Beschreibung zu kombinieren. Insbesondere ist darauf hinzuweisen, dass die Figuren und insbesondere die dargestellten Größenverhältnisse nur schematisch sind. Es zeigen:
Fig. 1: eine Gasdüse und ein Gasventil während der Durchführung von Schritt a) des hier vorgeschlagenen Verfahrens, und
Fig. 2: eine Gasdüse und ein Gasventil während der Durchführung von Schritt b) des hier vorgeschlagenen Verfahrens.

Fig. 1 zeigt eine hier vorgeschlagene Gasdüse 2 und ein Gasventil 1 während der Durchführung von Schritt a) des hier vorgeschlagenen Verfahrens. Die Gasdüse 2 kann einen Verbindungsbereich 21 umfassen, der hohlzylinder- oder rohrförmig ausgebildet ist.

Die Gasdüse 2 kann in einen Luftansaugkanal montiert werden, um Verbrennungsgas in den Luftansaugkanal einzubringen. Die Gasdüse 2 kann dabei eine Strömungsrichtung des Luftstromes 23 aufweisen, die senkrecht zu einer zweiten Fügerichtung 31 des Verbindungsbereiches 21 zu einem Gasaustrittsbereich 11 des Gasventils 1 ist.

Die Gasdüse 2 kann im Rahmen von Schritt a) entlang der zweiten Fügerichtung 31 an das Gasventil 1 herangeführt werden. Der Verbindungsbereich 21 der Gasdüse 2 kann in einen Gasaustrittsbereich 11 des Gasventils 1 eingebracht und von diesem umschlossen werden.

Die Gasdüse 2 kann einen (vorstehenden) Befestigungsbereich 22 aufweisen, der im Wesentlichen parallel zur zweiten Fügerichtung 31 (entlang einer zweiten Fügeachse 33) verlaufen und damit während des Schrittes a) den Fügeprozess führen kann. Der Befestigungsbereich 22 und der Bereich im Umfeld des Verbindungsbereiches 21 können jeweils mindestens eine Auflagefläche 24 umfassen, die während und/oder nach einem Zusammenfügen von Gasdüse 2 und Gasventil 1 am Gasventil 1 aufliegen.

Die Auflagefläche 24 kann dabei eine erste Kante 25 umfassen, die mit einer zweiten Kante 15 des Gasventils 1 korrespondiert. Im Bereich der zweiten Kante 15 des Gasventils 1 treffen eine erste Seite 16 des Gasventils 1, in der der Gasaustrittsbereich 11 angeordnet ist, mit einer zweiten Seite 17, an der im verbundenen Zustand der Befestigungsbereich 22 der Gasdüse 2 anliegt, zusammen. In vorteilhafter Weise kann durch die Auflagefläche 24, die eine zweite Kante 15 des Gasventils 1 umschließt, eine hervorragend stabile Verbindung zwischen Gasventil 1 und Gasdüse 2 erreicht werden.

Fig. 2 zeigt eine hier vorgeschlagene Gasdüse 2 und ein Gasventil 1 während der Durchführung des Schrittes b) des Verfahrens. Der Verbindungsbereich 21 der Gasdüse 2 wurde in den Gasaustrittsbereich 11 des Gasventils 1 eingeführt und die Auflageflächen 24 des Befestigungsbereiches 22 und im Umfeld des Verbindungsbereiches 21 liegen am Gasventil 1 an.

Im Rahmen des Schrittes b) kann nun ein Befestigungselement 4 in einer ersten Fügerichtung 32 (entlang einer ersten Fügeachse 34) durch den Befestigungsbereich 22 der Gasdüse 2 im Gasventil 1 verankert werden. In einer bevorzugten Ausgestaltung ist das Befestigungselement 4 eine Schraube.

Durch den Umstand, dass die erste Fügerichtung 32 des Befestigungselementes 4 und die zweite Fügerichtung 31 des Verbindungsbereiches 21 der Gasdüse 2 im Gasaustrittsbereich 11 des Gasventils 1 im Wesentlichen senkrecht zueinander angeordnet sind, unterstützen sich die beiden Befestigungspunkte Befestigungselement 4 und Verbindungsbereich 21 gegenseitig, weil die zweite Fügerichtung 31 des Verbindungsbereiches 21 das Befestigungselement 4 lediglich seitlich auf Scherung beansprucht. In vorteilhafter Weise kann so eine einfach herzustellenden, aber sehr stabile und langlebige Befestigung der Gasdüse 2 am Gasventil 1 erreicht werden.

### Bezugszeichenliste

- 1: Gasventil
- 11: Gasaustrittsbereich
- 15: zweite Kante
- 16: erste Seite
- 17: zweite Seite
- 2: Gasdüse
- 21: Verbindungsbereich
- 22: Befestigungsbereich
- 23: Strömungsrichtung Luftstrom
- 24: Auflagefläche
- 25: erste Kante
- 31: zweite Fügerichtung
- 32: erste Fügerichtung
- 33: zweite Fügeachse
- 34: erste Fügeachse
- 4: Befestigungselement

## Patentansprüche

1. Verfahren zur Befestigung einer Gasdüse (2) an einem Gasventil (1) für ein Heizgerät, umfassend zumindest die folgenden Schritte:
a) Einführen eines Verbindungsbereiches (21) der Gasdüse (2) in einen Gasaustrittsbereich (11) des Gasventils (1) mit einer zweiten Fügerichtung (31),
b) Einbringen eines Befestigungselementes (4) in einem Befestigungsbereich (22) der Gasdüse (2) in das Gasventil (1) mit einer ersten Fügerichtung (32), die von der zweiten Fügerichtung (31) abweicht, wobei die Gasdüse (2) eine Kante (15) des Gasventils (1) zumindest teilweise umschließt und der Verbindungsbereich (21) der Gasdüse (2) und das Befestigungselement (4) in verschiedene, der Kante (15) benachbarte, Seiten (16, 17) des Gasventils (1) eingebracht werden.

2. Verfahren nach Anspruch 1, wobei die Gasdüse (2) mit dem Befestigungsbereich (22) und im Umfeld des Verbindungsbereiches (21) flächig am Gasventil (1) anliegt.

3. Verfahren nach Anspruch 1 oder 2, wobei das Befestigungselement (4) beabstandet zu der Kante (15) eingebracht wird.

4. Verfahren nach einem der vorangehenden Ansprüche, wobei der Verbindungsbereich (21) zumindest teilweise zylinderförmig ist und vom Gasaustrittsbereich (11) des Gasventils (1) umschlossen wird.

5. Verfahren nach einem der vorangehenden Ansprüche, wobei zwischen Verbindungsbereich (21) und Gasaustrittsbereich (11) des Gasventils (1) eine gasdichte Verbindung hergestellt wird.

6. Verfahren nach einem der vorangehenden Ansprüche, wobei die erste Fügerichtung (32) senkrecht zur zweiten Fügerichtung (31) orientiert ist.

7. Verfahren nach einem der vorangehenden Ansprüche, wobei eine Strömungsrichtung (23) eines Luftstromes durch die Gasdüse (2) senkrecht zur zweiten Fügerichtung (31) des Verbindungsbereiches (21) der Gasdüse (2) im Gasaustrittsbereich (11) des Gasventils (1) gemäß Schritt a) ist.

8. Einheit aus einer Gasdüse (2) und einem Gasventil (1) eines Heizgerätes, die Gasdüse (2) aufweisend einen Befestigungsbereich (22) für ein Befestigungselement (4) und einen Verbindungsbereich (21) der mit einem Gasaustrittsbereich (11) des Gasventils (1) verbunden ist, wobei das Befestigungselement (4) eine zweite Fügerichtung (31) und der Verbindungsbereich (21) eine erste Fügerichtung (32) hin zum Gasventil (1) ausbilden, die voneinander abweichen und die Gasdüse (2) eine Kante (15) des Gasventils (1) zumindest teilweise umschließt, **dadurch gekennzeichnet, dass** der Verbindungsbereich (21) und das Befestigungselement (4) in verschiedene, der Kante (15) benachbarten Seiten (16, 17), des Gasventils (1) eingebracht sind.

9. Einheit aus Gasdüse (2) und Gasventil (1) nach Anspruch 8, wobei die Fügerichtungen (31, 32) rechtwinklig zueinander ausgerichtet sind.

10. Einheit aus Gasdüse (2) und Gasventil (1) nach einem der Ansprüche 8 oder 9, wobei im Verbindungsbereich (21) ein Dichtbereich vorgesehen ist.

11. Heizgerät, aufweisend eine Einheit aus einem Gasventil (1) und einer Gasdüse (2) nach einem der Ansprüche 8 bis 10.

## Claims

1. Method for fastening a gas nozzle (2) to a gas valve (1) for a heater, comprising at least the following steps:
a) introducing a connecting region (21) of the gas nozzle (2) into a gas outlet region (11) of the gas valve (1) in a second joining direction (31),
b) inserting a fastening element (4) in a fastening region (22) of the gas nozzle (2) into the gas valve (1) in a first joining direction (32), which differs from the second joining direction (31), wherein the gas nozzle (2) at least partially encloses an edge (15) of the gas valve (1) and the connecting region (21) of the gas nozzle (2) and the fastening element (4) are inserted into different sides (16, 17) of the gas valve (1) adjacent to the edge (15).

2. Method according to claim 1, wherein the gas nozzle (2) bears flat against the gas valve (1) with the fastening region (22) and in the vicinity of the connecting region (21).

3. Method according to claim 1 or 2, wherein the fastening element (4) is inserted at a distance from the edge (15).

4. Method according to any one of the preceding claims, wherein the connecting region (21) is at least partly cylindrical and is enclosed by the gas outlet region (11) of the gas valve (1).

5. Method according to any one of the preceding claims, wherein a gas-tight connection is produced between the connecting region (21) and gas outlet region (11) of the gas valve (1).

6. Method according to any one of the preceding claims, wherein the first joining direction (32) is oriented perpendicular to the second joining direction (31).

7. Method according to any one of the preceding claims, wherein a flow direction (23) of an air flow through the gas nozzle (2) is perpendicular to the second joining direction (31) of the connecting region (21) of the gas nozzle (2) in the gas outlet region (11) of the gas valve (1) according to step a).

8. Unit comprising a gas nozzle (2) and a gas valve (1) of a heater, the gas nozzle (2) having a fastening region (22) for a fastening element (4) and a connecting region (21) which is connected to a gas outlet region (11) of the gas valve (1), wherein the fastening element (4) forms a second joining direction (31) and the connecting region (21) forms a first joining direction (32) towards the gas valve (1), which differ from one another and the gas nozzle (2) at least partly encloses an edge (15) of the gas valve (1), **characterized in that** the connecting region (21) and the fastening element (4) are introduced into different sides (16, 17) of the gas valve (1) adjacent to the edge (15).

9. Unit comprising a gas nozzle (2) and gas valve (1) according to claim 8, wherein the joining directions (31, 32) are aligned at right angles to one another.

10. Unit comprising a gas nozzle (2) and gas valve (1) according to any one of claims 8 or 9, wherein a sealing region is provided in the connecting region (21).

11. Heater, comprising a unit consisting of a gas valve (1) and a gas nozzle (2) according to any one of claims 8 to 10.

## Revendications

1. Procédé de fixation d'une buse à gaz (2) sur une vanne à gaz (1) pour un appareil de chauffage, comprenant au moins les étapes suivantes :
a) introduction d'une zone de connexion (21) de la buse à gaz (2) dans une zone de sortie de gaz (11) de la vanne à gaz (1) avec une seconde direction d'assemblage (31),
b) introduction d'un élément de fixation (4) dans une zone de fixation (22) de la buse à gaz (2) dans la vanne à gaz (1) avec une première direction d'assemblage (32) qui diffère de la seconde direction d'assemblage (31), dans lequel la buse à gaz (2) entoure au moins partiellement un bord (15) de la vanne à gaz (1), et la zone de connexion (21) de la buse à gaz (2) et l'élément de fixation (4) sont introduits dans différents côtés (16, 17) de la vanne à gaz (1) adjacents au bord (15).

2. Procédé selon la revendication 1, dans lequel la buse à gaz (2) repose à plat contre la vanne à gaz (1) avec la zone de fixation (22) et à proximité de la zone de connexion (21).

3. Procédé selon la revendication 1 ou 2, dans lequel l'élément de fixation (4) est introduit à distance du bord (15).

4. Procédé selon l'une quelconque des revendications précédentes, dans lequel la zone de connexion (21) est au moins partiellement cylindrique et entourée par la zone de sortie de gaz (11) de la vanne à gaz (1).

5. Procédé selon l'une quelconque des revendications précédentes, dans lequel une connexion étanche au gaz est établie entre la zone de connexion (21) et la zone de sortie de gaz (11) de la vanne à gaz (1).

6. Procédé selon l'une quelconque des revendications précédentes, dans lequel la première direction d'assemblage (32) est orientée perpendiculairement à la seconde direction d'assemblage (31).

7. Procédé selon l'une quelconque des revendications précédentes, dans lequel une direction d'écoulement (23) d'un flux d'air à travers la buse à gaz (2) est perpendiculaire à la seconde direction d'assemblage (31) de la zone de connexion (21) de la buse à gaz (2) dans la zone de sortie de gaz (11) de la vanne à gaz (1) selon l'étape a).

8. Unité comprenant une buse à gaz (2) et une vanne à gaz (1) d'un appareil de chauffage, la buse à gaz (2) présentant une zone de fixation (22) pour un élément de fixation (4) et une zone de connexion (21) qui est connectée à une zone de sortie de gaz (11) de la vanne à gaz (1), dans laquelle l'élément de fixation (4) forme une seconde direction d'assemblage (31), et la zone de connexion (21) forme une première direction d'assemblage (32) vers la vanne à gaz (1) qui diffèrent l'une de l'autre, et la buse à gaz (2) entoure au moins partiellement un bord (15) de la vanne à gaz (1), **caractérisé en ce que** la zone de connexion (21) et l'élément de fixation (4) sont introduits dans différents côtés (16, 17) de la vanne à gaz (1) adjacents au bord (15).

9. Unité comprenant une buse à gaz (2) et une vanne à gaz (1) selon la revendication 8, dans laquelle les directions d'assemblage (31, 32) sont orientées perpendiculairement l'une à l'autre.

10. Unité comprenant une buse à gaz (2) et une vanne à gaz (1) selon l'une quelconque des revendications 8 ou 9, dans laquelle une zone d'étanchéité est prévue dans la zone de connexion (21).

11. Appareil de chauffage présentant un ensemble comprenant une vanne à gaz (1) et une buse à gaz (2) selon l'une quelconque des revendications 8 à 10.
